# EUROPÄISCHE PATENTSCHRIFT

(11) **EP 4 215 715 B1**
(45) Veröffentlichungstag und Bekanntmachung des Hinweises auf die Patenterteilung: **31.12.2025**
(21) Anmeldenummer: 22152662.7
(22) Anmeldetag: 21.01.2022
(51) Int. Cl.: E21B 10/60, E21B 10/18, E21B 27/00

(54) **KASTENBOHRER UND VERFAHREN ZUM ERSTELLEN EINER BOHRUNG**
BOX DRILLING APPARATUS AND METHOD FOR PRODUCING A BOREHOLE
FOREUSE À GODET ET PROCÉDÉ DE CRÉATION D'UN TROU DE FORAGE

(43) Veröffentlichungstag der Anmeldung: 26.07.2023
(73) Patentinhaber: BAUER Spezialtiefbau GmbH, 86529 Schrobenhausen (DE)
(72) Erfinder: SEMEL, Matthias, 85276 Pfaffenhofen an der Ilm (DE); BRAUN, Roland, 86447 Aindling (DE); WIEDENMANN, Ulli, 86529 Schrobenhausen (DE)
(74) Vertreter: Wunderlich & Heim Patentanwälte PartG mbB

(56) Entgegenhaltungen:
- EP-A1- 2 592 214
- WO-A1-2018/103919
- AU-A- 6 026 173
- US-A- 3 901 332
- US-B1- 6 405 812

## Beschreibung

Die Erfindung betrifft einen Kastenbohrer zum Erstellen einer Bohrung im Boden, mit einem trommelförmigen Gehäuse, welches einen inneren Aufnahmeraum zum Aufnehmen von abgetragenem Bodenmaterial, mindestens eine Aufnahmeöffnung an einer Unterseite und eine im Wesentlichen geschlossene Decke an der Oberseite des Gehäuses aufweist, und einer Abtragseinrichtung, welche im Bereich der Unterseite des Gehäuses angeordnet und zum Abtragen von Bodenmaterial ausgebildet ist, gemäß dem Oberbegriff des Anspruchs 1.

Die Erfindung betrifft weiterhin ein Verfahren zum Erstellen einer Bohrung im Boden mit einem solchen Kastenbohrer nach dem Oberbegriff des Anspruchs 10.

Gattungsgemäße Kastenbohrer sind seit langem bei der Erstellung von Bohrungen im Boden im Spezialtiefbau bekannt. Die Durchmesser der dabei erstellten Bohrungen betragen typischerweise bis zu 1 Meter und mehr. Beim Einbringen eines Kastenbohrers in den Boden wird das abgetragene Bodenmaterial in dem trommelförmigen Gehäuse aufgenommen. Sobald das Gehäuse hinreichend gefüllt ist, wird der Kastenbohrer aus dem Bohrloch gezogen und zu einer Entleerposition bewegt. An der Entleerposition kann ein Boden des Kastenbohrers geöffnet werden, so dass enthaltenes abgetragenes Bodenmaterial aufgrund der Wirkung der Schwerkraft aus dem Gehäuse nach unten fallen kann.

In bestimmten Fällen kann es jedoch vorkommen, dass das aufgenommene Bodenmaterial sich nicht ohne Weiteres aus dem trommelförmigen Gehäuse entleert. Dies kann etwa dann auftreten, wenn das abgetragene Bodenmaterial einen größeren Anteil an bindigen Böden umfasst, etwa ton- oder lehmhaltige Böden. Das Anhaften der Materialfüllung in dem Kastenbohrer kann auch dadurch gesteigert werden, dass ein relativ höher Füllgrad gegeben ist, wobei das Bodenmaterial in den Aufnahmeraum des Gehäuses eingepresst ist.

Zum Entleeren des Kastenbohrers ist es in derartigen Fällen bekannt, dass durch das Bohrgerät eine Rüttelbewegung um die Bohrachse ausgeführt wird. Dies ist lärmintensiv und führt auch nicht in jedem Fall zu einer gewünschten Entleerung.

Weiter ist es bekannt, dass in bestimmten Fällen das Bedienpersonal einen Wasserstrahl unter hohem Druck von unten in den Bohreimer leitet, um so anhaftendes Bodenmaterial zu lösen. Ein derartiges Entfernen des Bodenmaterials ist jedoch zeit- und arbeitsintensiv. Zudem sind bei solchen Arbeiten von Bedienpersonen am oder unterhalb eines geöffneten Bohrwerkzeuges hohe Sicherheitsmaßnahmen zu berücksichtigen.

Aus der WO 2018/103919 A1 ist ein Kastenbohrer bekannt, an dem Spülluftleitungen Spülluft beim Bohren zu den Bohrwerkzeugen leiten, um damit die Angriffsfläche der Rollmeißel zu optimieren. Durch Einblasen der Spülluft am Bohrgrund kann der Entstehung eines Bentonitfilms an der Bohrungswandung wirksam entgegengewirkt werden.

Aus der US 2014/0262522 A1 ist ein Bohrgerät mit einem Kastenbohrer bekannt, bei welchem innerhalb des trommelförmigen Gehäuses eine axial verschiebbare Schubplatte angeordnet ist, durch welche aufgenommenes Bodenmaterial mechanisch nach unten ausgeschoben werden kann. Ein derartiger Kastenbohrer ist jedoch mechanisch aufwändig, da ein axialer Stellantrieb, insbesondere ein oder mehrere Hydraulikzylinder zum Verschieben der Schubplatte vorzusehen sind. Darüber hinaus sind auch entsprechende Hydraulikleitungen für die Hydraulikzylinder zur Energieversorgung vorzusehen. Die Zuführung von Hydraulikfluid von dem Bohrgerät zu einem rotierenden Bohrwerkzeug bedarf zwingend einer Drehdurchführung, welche teuer und wartungsintensiv ist.

Zudem reduziert eine Vorschubplatte innerhalb des Aufnahmeraumes des Kastenbohrers und insbesondere auch die Anordnung von Hydraulikzylindern innerhalb des Aufnahmeraumes das mögliche Aufnahmevolumen für Bodenmaterial. Dies bedeutet, dass zur Erstellung eines Bohrloches eine erhöhte Zahl von Bohrschritten mit dem Kastenbohrer durchzuführen ist. Hierdurch wird die Wirtschaftlichkeit im Einsatz reduziert.

Der Erfindung liegt die **Aufgabe** zugrunde, einen Kastenbohrer und ein Verfahren anzugeben, mit welchen bei einem einfachen Aufbau des Kastenbohrers gleichwohl in effizienter Weise eine Bohrung im Boden auch bei bindigem Bodenmaterial hergestellt werden kann.

Die Aufgabe wird zum einen durch einen Kastenbohrer mit den Merkmalen des Anspruchs 1 und zum anderen mit einem Verfahren mit den Merkmalen des Anspruchs 11 gelöst. Bevorzugte Ausführungsformen der Erfindung sind in den jeweils abhängigen Ansprüchen angegeben.

Der erfindungsgemäße Kastenbohrer ist dadurch gekennzeichnet, dass an einem oberen Bereich des Gehäuses eine Druckquelle angeordnet ist, welche über eine Ventileinrichtung mit dem Aufnahmeraum des Gehäuses in Leitungsverbindung steht und dass die Ventileinrichtung über eine Steuerung derart steuerbar ist, dass zum Entleeren des Aufnahmeraums von beim Bohren aufgenommenes Bodenmaterial die Ventileinrichtung geöffnet ist, wobei ein Druckmedium in den Aufnahmeraum strömt.

Eine Grundidee der Erfindung besteht darin, das Entleeren des Aufnahmeraums des Kastenbohrers durch Einleiten eines Druckmediums, also eines Gases oder einer Flüssigkeit unter Druck zu unterstützen. Insbesondere bei stark bindigen Böden kann sich in dem Kastenbohrer ein Materialpfropfen bilden, der sich bei einem Druckluftimpuls von oben relativ leicht lösen lässt.

Zum Entleeren des Kastenbohrers kann vor, während oder nach dem Öffnen des Kastenbohrer die Ventileinrichtung geöffnet werden, so dass das Druckmedium in den oberen Bereich des Aufnahmeraumes in dem Gehäuse strömen kann, wobei ein Austreiben des aufgenommenen Bodenmaterials aus dem Aufnahmeraum nach unten unterstützt und/oder bewirkt wird.

Durch den erfindungsgemäßen Kastenbohrer kann ein Entleeren erheblich vereinfacht werden, so dass ansonsten notwendige lärmintensive Rüttelbewegungen vermieden oder zumindest reduziert werden können. Entsprechendes gilt für aufwändige Unterstützungsmaßnahmen durch Bedienpersonal etwa mittels Wasserstrahl.

Der erfindungsgemäße Kastenbohrer erlaubt so ein effizienteres, geräuschärmeres und sichereres Erstellen eines Bohrloches mittels eines Kastenbohrers.

Grundsätzlich kann das Druckmedium in jeder geeigneten Weise eingeleitet oder erzeugt werden, etwa durch einen Kompressor als Teil einer Druckquelle am Kastenbohrer oder dem zugehörigen Bohrgerät. Auch kann ein Druckspeicher, etwa eine gefüllte Gaskartusche, etwa mit CO₂, vorgesehen sein, welche vorzugsweise leicht wechselbar ist. Gemäß einer vorteilhaften Ausführung der Erfindung ist es bevorzugt, dass die Ventileinrichtung derart steuerbar ist, dass beim Abbohren sich bildende komprimierte Luft als Druckmedium aus dem Aufnahmeraum in einem Druckbehälter als Druckquelle aufgenommen wird, beim Ziehen des Kastenbohrers aus dem Boden die Ventileinrichtung zum Einschließen von komprimierter Luft in dem Druckbehälter geschlossen ist und zum Entleeren des Aufnahmeraums von beim Bohren aufgenommenes Bodenmaterial die Ventileinrichtung geöffnet ist, wobei komprimierte Luft zurück in den Aufnahmeraum strömt.

Folglich wird das Druckmedium in effizienter und energieschonender Weise während des Bohrvorganges dadurch erzeugt, dass im Kastenbohrer vorhandene Luft zu Beginn eines Bohrschrittes durch das von unten in den Kastenbohrer eindringende Bodenmaterial mit Bohrflüssigkeit nach oben verdrängt und so in einem oberen Bereich des Kastenbohrers durch den hydrstatischen Druck komprimiert wird. Diese komprimierte Luft kann über einen am oberen Bereich des Kastenbohrers vorgesehenen Druckbehälter aufgenommen werden. Vor oder beim Ziehen des Kastenbohrers aus der Bohrung kann eine Leitungsverbindung zwischen dem Druckbehälter und dem Aufnahmeraum geschlossen werden, so dass die komprimierte Luft auch bei einem nach-oben-Ziehen des Kastenbohrers weiter erhalten bleibt.

Eine bevorzugte Ausführungsform der Erfindung besteht weiter darin, dass an der Unterseite des Gehäuses ein Klappboden klappbar gelagert ist, welcher zwischen einer Verschlussposition zum Verschließen des Gehäuses nach unten und einer Öffnungsposition zum Entleeren des Aufnahmeraums verstellbar ist. Durch das Aufklappen des Klappbodens in die Öffnungsposition wird der untere Bereich des Gehäuses geöffnet, so dass hierdurch ein gutes Entleeren des Kastenbohrers ermöglicht wird.

Besonders bevorzugt ist es dabei, dass an dem Klappboden die mindestens eine Aufnahmeöffnung ausgebildet ist und dass an dem Klappboden eine Drehplatte drehbar zum Öffnen und Schließen der mindestens einen Aufnahmeöffnung gelagert ist. Mittels der Drehplatte, welche im Bohrbetrieb in der Bohrdrehrichtung in die Öffnungsposition geschoben ist, kann die Aufnahmeöffnung in einfacher Weise dadurch geschlossen werden, dass die Drehrichtung des Kastenbohrers kurzfristig in die entgegengesetzte Richtung geändert wird. In der so geschlossenen Position kann der Kastenbohrer aus dem Bohrloch gezogen werden, ohne dass aufgenommenes abgetragenes Bodenmaterial aus dem Aufnahmeraum zurück in das Bohrloch fällt. So kann eine effiziente Verfahrensdurchführung erreicht werden.

Zum Entleeren wird dann der Klappboden zusammen mit der Drehplatte an der Entleerposition um ein Schwenkgelenk aufgeschwenkt.

Grundsätzlich kann die Abtragseinrichtung an jeder geeigneten Position an dem Kastenbohrer vorgesehen sein. Besonders bevorzugt ist es, dass die Abtragseinrichtung an dem Klappboden und/oder der Drehplatte angeordnet ist. Insbesondere befindet sich die Abtragseinrichtung im Bereich der mindestens einen Aufnahmeöffnung, so dass abgetragenes Bodenmaterial unmittelbar durch die Aufnahmeöffnung in das trommelförmige Gehäuse gelangen kann.

Eine weitere bevorzugte Ausführungsvariante des erfindungsgemäßen Kastenbohrers besteht darin, dass an der Decke des Gehäuses zusätzlich eine verschließbare Durchtrittsöffnung vorgesehen ist, über welche ein Fluid aus dem Aufnahmeraum des Gehäuses nach außen austreten kann. Insbesondere wenn der Druckbehälter beim Abteufen des Kastenbohrers in ein bereits bestehendes Bohrloch während des weiteren Abbohrens abgesenkt wird, kann in dem nach oben geschlossenen Aufnahmeraum zunächst Luft durch den hydrostatischen Druck komprimiert und in dem Druckbehälter aufgenommen werden. Nach einem anschließenden Verschließen der Ventileinrichtung kann die an der Decke des Gehäuses vorgesehene Durchtrittsöffnung geöffnet werden, so dass sich beim Bohren in einem Bohrloch mit Stützsuspension, insbesondere einer Bohrflüssigkeit, in dem trommelförmigen Gehäuse aufgenommene Bohrflüssigkeit zusammen mit eventuell verbliebender Restluft aus dem Aufnahmeraum nach oben ausströmen kann. Hierdurch wird ausreichend Freiraum zum Aufnehmen des abgetragenen Bodenmaterials geschaffen. Ein Fluid kann eine Flüssigkeit, insbesondere Bohrflüssigkeit, und/oder ein Gas sein.

Besonders zweckmäßig ist es dabei, dass die Durchtrittsöffnung mittels eines Stellventils verschließbar ist, welches durch eine Steuerung betätigbar ist. Die Steuerung kann dabei das Öffnen und Schließen des Stellventils an der Durchtrittsöffnung sowie der Ventileinrichtung in Abhängigkeit voneinander steuern. Nach dem Schließen der Ventileinrichtung kann insbesondere dann das geöffnete Stellventil an der Durchtrittsöffnung zu einem Zeitpunkt wieder geschlossen werden, an welchem noch im oberen Bereich des Aufnahmeraums des trommelförmigen Gehäuses eine definierte Restmenge an Bohrflüssigkeit über dem abgetragenen Bodenmaterial verbleibt.

Beim Entleeren des trommelförmigen Kastenbohrers kann dann die Flüssigkeitsschicht beim Einleiten der komprimierten Luft in den Aufnahmeraum als eine Art mechanischer Stempel dienen, um möglichst großflächig den durch die einströmende Druckluft erzeugten Druck auf den Bodenmaterialpfropfen im Aufnahmeraum des trommelförmigen Gehäuses auszuüben. Hierdurch wird es ermöglicht, dass auch eine relativ geringe Menge an komprimierter Luft impulsartig zu einem Entleeren des Bodenmaterials führt. Unmittelbar darauf kann die Durchtrittsöffnung vorzugsweise wieder geöffnet werden, so dass dem Bilden eines Unterdrucks in dem oberen Bereich des Aufnahmeraums beim Entleeren entgegengewirkt wird. Dieser so bewirkte Druckausgleich unterstützt das Entleeren.

Grundsätzlich kann das Druckmedium direkt in den Aufnahmeraum eingeleitet werden und das Bodenmaterial durch direkten Kontakt oder über eine Bohrflüssigkeitsschicht austreiben. Bevorzugt ist nach einer Weiterentwicklung der Erfindung, dass in einem oberen Bereich des Aufnahmeraums ein Expansionselement angeordnet ist, welches zum Entleeren durch das Druckmedium weiter in den Aufnahmeraum bewegbar ist. Das Expansionselement kann vorzugsweise eine flexible Membran oder eine Folie sein, welches aufblasbar ist. Alternativ kann ein verschiebbarer Stempel vorgesehen sein, welcher durch das Druckmedium verschiebbar ist.

Die Erfindung umfasst weiterhin ein Bohrgerät mit einer Trägervorrichtung mit einem Drehantrieb, durch welchen ein Kastenbohrer zum Erstellen einer Bohrung im Boden antreibbar ist, wobei der zuvor beschriebene erfindungsgemäße Kastenbohrer zum Einsatz kommt. Die Trägervorrichtung kann insbesondre ein übliches Trägergerät oder Bohrgerät mit einem Unterwagen und einem darauf drehbar gelagerten Oberwagen sein. Der Unterwagen kann insbesondere ein Fahrwerk aufweisen, insbesondere ein Raupenfahrwerk.

Besonders vorteilhaft ist es nach einer Weiterbildung der Erfindung, dass an der Trägervorrichtung eine Steuerung zum Steuern des Kastenbohrers angeordnet ist. Die Steuerung kann dabei die Ventileinrichtung und/oder das Stellventil an der Durchlassöffnung steuern. Die Steuerung ist insbesondere als eine elektronische Steuerung ausgeführt, welche kabelgebunden oder drahtlos mit den Stelleinrichtungen in Verbindung steht.

Zum Ansteuern der Ventileinrichtung beziehungsweise des Stellventils kann eine entsprechende Programmsteuerung hinterlegt sein, welche den jeweiligen Zeitpunkt zum Öffnen oder Schließen abhängig vom Verfahrensablauf des Bohrens, insbesondere von einer Position des Kastenbohrers beim Absenken oder Ziehen bestimmt.

Bei dem erfindungsgemäßen Verfahren ist vorgesehen, dass ein Kastenbohrer nach den zuvor beschriebenen Ansprüchen verwendet wird, wobei zum Entleeren des Kastenbohrers von dem Bodenmaterial aus der Druckquelle ein Druckmedium in den Aufnahmeraum eingeleitet wird. Mit dem Verfahren können die zuvor beschriebenen Vorteile erzielt werden. Insbesondere kann das Verfahren auch mit dem zuvor beschriebenen Bohrgerät durchgeführt werden.

Eine bevorzugte Verfahrensvariante der Erfindung besteht darin, dass der Kastenbohrer drehend in den Boden unter Abtragen von Bodenmaterial eingebracht wird, das abgetragene Bodenmaterial in dem Aufnahmeraum des Kastenbohrers aufgenommen wird, beim Abbohren ein Druckbehälter als Druckquelle mit komprimierter Luft als Druckmedium aus dem Aufnahmeraum gefüllt wird, beim Ziehen des Kastenbohrers der Druckbehälter mit aufgenommener komprimierter Luft geschlossen wird und an einer Entleerposition der Kastenbohrer von dem Bohrmaterial entleert wird, wobei der Druckbehälter geöffnet wird und komprimierte Luft zurück in den Aufnahmeraum zur Unterstützung des Entleerens von dem abgetragenen Bodenmaterial eingeleitet wird.

Wie bereits zuvor beschrieben, kann so die Druckluft in effizienter Weise beim Absenken des Kastenbohrers in den Boden und beim Absenken in ein bestehendes Bohrloch erzeugt werden.

Mit zunehmender Bohrtiefe kann ein entsprechend höherer Druck der komprimierten Luft in den Druckbehälter erzeugt werden. Insbesondere beim Abbohren in tieferen Bodenschichten kann damit ein höherer Füllgrad bei dem Kastenbohrer eingestellt werden, da zum Entleeren ein höherer oder größerer Druckluftimpuls zur Verfügung steht, da mit der Tiefe der hydrostatische Druck zunimmt.

Grundsätzlich kann der Verfahrensschritt des erfindungsgemäßen Entleerens mittels Druckmedium nur zu bestimmten Teilschritten beim Durchführen einer Bohrung erfolgen, insbesondere dann, wenn Bodenschichten mit bindigem Bodenmaterial durchörtert werden. Werden Bodenschichten mit lockerem Bodenmaterial, etwa mit sandigem oder kieshaltigem Material, durchörtert, kann eine Druckeinleitung beim Entleeren unterbleiben. Grundsätzlich kann jedoch auch bei jedem Schritt des Entleerens vorhandenes Druckmedium in den Aufnahmeraum eingeleitet werden.

Eine weitere vorteilhafte Ausführungsvariante des erfindungsgemäßen Verfahrens besteht darin, dass zum Aufbau eines Druckes der komprimierten Luft eine Durchtrittsöffnung an der Decke des Gehäuses geschlossen ist und dass zu einem weiteren bestimmten Zeitpunkt die Durchtrittsöffnung zum Durchlass von Fluid aus dem Aufnahmeraum geöffnet wird. Hierdurch kann erreicht werden, dass etwa Bohrflüssigkeit beim Abbohren wieder aus dem Aufnahmeraum nach oben ausströmen kann, so dass ausreichend Raum zum Aufnehmen des abgetragenen Bodenmaterials verbleibt.

Über eine Steuerung kann ein Stellventil an der Durchtrittsöffnung derart gesteuert werden, dass zunächst einerseits ein ausreichender Aufbau an komprimierten Luft in dem Druckbehälter erfolgt und andererseits noch eine gewisse Restmenge an Fluid in dem oberen Bereich des Aufnahmeraumes zwischen den Decke und dem aufgenommenen Bodenmaterial verbleibt. Vorzugsweise ist beim Entleeren des Kastenbohrers diese unmittelbar vor dem Entleervorgang lediglich mit dem abgetragenen Bodenmaterial und der Restbohrflüssigkeit gefüllt, wobei vor dem Einleiten der komprimierten Luft sich kaum oder keine Restluft in dem Aufnahmeraum befindet.

Die Erfindung wird nachfolgend anhand eines bevorzugten Ausführungsbeispieles weiter beschrieben, welches schematisch in der Zeichnung dargestellt ist.

Die einzige Zeichnung zeigt eine Seitenansicht eines erfindungsgemäßen Kastenbohrers.

Der dargestellte erfindungsgemäße Kastenbohrer 10 weist ein trommelförmiges Gehäuse 12 mit einem inneren Aufnahmeraum 14 auf. An seiner Oberseite befindet sich eine grundsätzlich geschlossene Decke 18, an welcher eine mittige Verbindungseinrichtung 27 für ein Bohrgestänge 8 angebracht ist. Über das Bohrgestänge 8 und die Verbindungseinrichtung 27 kann von einem nicht-dargestellten und grundsätzlich bekannten Trägergerät oder Bohrgerät ein Drehmoment übertragen werden, so dass der Kastenbohrer 10 um die mittige Bohrachse 11 in Drehung versetzt wird.

An seiner Unterseite weist das trommelförmige Gehäuse 12 eine Aufnahmeöffnung 16 auf, welche über einen Klappboden 22 mit einer um die Bohrachse 11 drehbar gelagerten und nur schematisch dargestellten Drehplatte 26 verschließbar ist. Im Bereich der Aufnahmeöffnung 16 ist an dem Klappboden 22 eine Abtragseinrichtung 20 mit Abtragszähnen ausgebildet.

Beim Bohren mit einer ersten Drehrichtung um die Bohrachse 11 ist die Aufnahmeöffnung 16 geöffnet, wobei durch die Abtragseinrichtung 20 abgetragenes Bodenmaterial 4 zusammen mit Bohrflüssigkeit 6, welche insbesondere eine Stützflüssigkeit sein kann, etwa eine Bentonitflüssigkeit, in den Aufnahmeraum 14 des trommelförmigen Gehäuses 12 gelangt.

Mit zunehmender Bohrtiefe wird im Aufnahmeraum 14 verbliebene Luft nach oben zur geschlossenen Decke 18 verdrängt und dabei komprimiert. Diese beim Bohren komprimierte Luft kann in einen Druckbehälter 32, welcher als Druckquelle 30 dient, aufgenommen werden, Hierzu ist der Druckbehälter 32 über eine Leitungsverbindung 34 mit einer Ventileinrichtung 16 leitungsverbunden. Bei einem Öffnen der Ventileinrichtung 36 kann die komprimierte Luft aufgenommen werden. Zu einem bestimmten Zeitpunkt kann die Ventileinrichtung 36 wieder gezielt geschlossen werden, so dass die komprimierte Luft in dem Druckbehälter 32 eingeschlossen ist.

Zum Ausleiten einer überschüssigen Menge an Bohrflüssigkeit 6 befindet sich an der Decke 18 des Gehäuses 12 eine Durchtrittsöffnung 40, welche über ein ansteuerbares Stellventil 42 geöffnet und geschlossen werden kann. Durch das Öffnen des Stellventils 42 kann so überschüssige Bohrflüssigkeit 6 nach oben aus dem Gehäuse 12 austreten, bis eine gewünschte Restflüssigkeitsschicht an Bohrflüssigkeit 6 über dem aufgenommenen abgetragenen Bodenmaterial 4 verbleibt, wie schematisch in der Figur dargestellt ist.

Nachdem eine ausreichende Füllung des Kastenbohrers 10 mit abgetragenem Bodenmaterial 4 erreicht ist, kann durch eine Änderung der Drehrichtung um die Bohrachse 11 zunächst die Drehplatte 26 gegenüber dem Klappboden 22 verdreht werden, wobei die Drehplatte 26 die Aufnahmeöffnung 16 am Klappboden 22 verschließt. Nunmehr kann der Kastenbohrer 10 über die Bohrstange 8 nach oben aus dem Bohrloch gezogen und zu einer gewünschten Entleerposition bewegt werden.

An der Entleerposition kann der verriegelbare Klappboden 22 entriegelt werden, so dass der Klappboden 22 um ein Schwenkgelenk 24 am Gehäuse 12 des Kastenbohrers 10 nach unten aufklappen oder ausschwenken kann. Durch die so geöffnete Unterseite des Gehäuses 12 kann nunmehr das abgetragene Bodenmaterial 4 mit der verbliebenen Bohrflüssigkeit 6 in dem Aufnahmeraum 14 nach unten austreten.

Um insbesondere bei einem bindigen abgetragenen Bodenmaterial, 4, welches zum Anhaften an einer Innenwand des Gehäuses 12 neigt, kann zur Unterstützung des Entleervorgangs die Ventileinrichtung 36 geöffnet werden, wobei aus dem Druckbehälter 32 als Druckquelle 30 komprimierte Luft wieder zurück in den Aufnahmeraum 14 eintreten kann. Hierdurch wird ein zusätzlicher Druckimpuls von oben auf den Inhalt des Kastenbohrers 10 ausgeübt, so dass ein eventuell anhaftender Pfropfen aus abgetragenem Bodenmaterial 4 zusätzlich ausgetrieben wird. Insbesondere kann durch den Druckimpuls eine bestehende Haftreibungskraft überwunden und so der Bereich der geringeren Reibungskraft erreicht werden. Dabei kann das abgetragene Bodenmaterial 4 zusammen mit der darüberliegenden Schicht aus Bohrflüssigkeit 6 aus dem Innenraum 14 nach unten austreten.

Das Vorhandensein einer gewissen Schicht an Bohrflüssigkeit 6 beim Einleiten der komprimierten Luft aus dem Druckbehälter 32 kann eine möglichst gleichmäßige Verteilung des Druckluftstoßes auf eine Oberseite eines Pfropfens aus abgetragenem Bodenmaterial 4 in dem Aufnahmeraum 14 verbessern, so dass auch ein relativ geringfügiger Druckluftstoß ausreicht, um ein gewünschtes Austreiben zu bewirken.

Unmittelbar nach dem Druckluftstoß kann vorzugsweise auch die Durchtrittsöffnung 40 durch Öffnen des Stellventils 42 geöffnet werden, so dass gleichzeitig beim Austreten des Bodenmaterialpfropfens aus dem trommelförmigen Gehäuse 12 nach dem Druckluftstoß ein Druckausgleich bewirkt wird. Dies kann einen Vakuumeffekt verhindern, der ansonsten ein Entleeren erschweren könnte.

## Patentansprüche

1. Kastenbohrer zum Erstellen einer Bohrung im Boden, mit
- einem trommelförmigen Gehäuse (12), welches einen inneren Aufnahmeraum (14) zum Aufnehmen von abgetragenem Bodenmaterial (4), mindestens eine Aufnahmeöffnung (16) an einer Unterseite und eine im Wesentlichen geschlossene Decke (18) an der Oberseite des Gehäuses (12) aufweist, und
- einer Abtragseinrichtung (20), welche im Bereich der Unterseite des Gehäuses (12) angeordnet und zum Abtragen von Bodenmaterial ausgebildet ist,
dadurch**gekennzeichnet**,
- dass an einem oberen Bereich des Gehäuses (12) eine Druckquelle (30) angeordnet ist, welche über eine Ventileinrichtung (36) mit dem Aufnahmeraum (14) des Gehäuses (12) in Leitungsverbindung steht, und
- dass die Ventileinrichtung (36) derart steuerbar ist, dass zum Entleeren des Aufnahmeraums (14) von beim Bohren aufgenommenes Bodenmaterial die Ventileinrichtung (36) geöffnet ist, wobei ein Druckmedium aus der Druckquelle (30) in den Aufnahmeraum (14) strömt.

2. Kastenbohrer nach Anspruch 1,
dadurch**gekennzeichnet**,
dass die Ventileinrichtung (36) derart steuerbar ist, dass beim Abbohren sich bildende komprimierte Luft aus dem Aufnahmeraum (14) als Druckmedium in einem Druckbehälter (32) als Druckquelle (30) aufgenommen wird, beim Ziehen des Kastenbohrers (10) aus dem Boden die Ventileinrichtung (36) zum Einschließen von komprimierter Luft in dem Druckbehälter (32) geschlossen ist und zum Entleeren des Aufnahmeraums (14) von beim Bohren aufgenommenes Bodenmaterial die Ventileinrichtung (36) geöffnet ist, wobei komprimierte Luft zurück in den Aufnahmeraum (14) strömt.

3. Kastenbohrer nach Anspruch 1 oder 2,
dadurch**gekennzeichnet**,
dass an der Unterseite des Gehäuses (12) ein Klappboden (22) klappbar gelagert ist, welcher zwischen einer Verschlussposition zum Verschließen des Gehäuses (12) nach unten und einer Öffnungsposition zum Entleeren des Aufnahmeraums (14) verstellbar ist.

4. Kastenbohrer nach Anspruch 3,
dadurch**gekennzeichnet**,
dass an dem Klappboden (22) die mindestens eine Aufnahmeöffnung 16 ausgebildet ist und
dass an dem Klappboden (22) eine Drehplatte (26) drehbar zum Öffnen und Schließen der mindestens einen Aufnahmeöffnung (16) gelagert ist.

5. Kastenbohrer nach Anspruch 4,
dadurch**gekennzeichnet**,
dass die Abtragseinrichtung (20) an dem Klappboden (22) und/oder der Drehplatte (26) angeordnet ist.

6. Kastenbohrer nach einem der Ansprüche 1 bis 5,
dadurch**gekennzeichnet**,
dass an der Decke (18) des Gehäuses (12) zusätzlich eine verschließbare Durchtrittsöffnung (40) vorgesehen ist, über welche Bohrflüssigkeit (6) aus dem Aufnahmeraum (14) des Gehäuses (12) nach außen austreten kann.

7. Kastenbohrer nach Anspruch 6,
dadurch**gekennzeichnet**,
dass die Durchtrittsöffnung (40) mittels eines Stellventils (42) verschließbar ist, welches durch eine Steuerung betätigbar ist.

8. Kastenbohrer nach einem der Ansprüche 1 bis 7,
**dadurch gekennzeichnet,**
**dass** in einem oberen Bereich des Aufnahmeraums (14) ein Expansionselement angeordnet ist, welches durch das Druckmedium zum Entleeren weiter in den Aufnahmeraum (14) bewegbar ist.

9. Bohrgerät mit einer Trägervorrichtung mit einem Drehantrieb, durch welchen ein Kastenbohrer zum Erstellen einer Bohrung im Boden drehend antreibbar ist,
dadurch**gekennzeichnet**,
dass ein Kastenbohrer (10) nach einem der Ansprüche 1 bis 8 vorgesehen ist.

10. Bohrgerät nach Anspruch 9,
dadurch**gekennzeichnet**,
dass an der Trägervorrichtung eine Steuerung zum Steuern des Kastenbohrers (10) angeordnet ist.

11. Verfahren zum Erstellen einer Bohrung im Boden mit einem Kastenbohrer (10) nach einem der Ansprüche 1 bis 8,
wobei zum Entleeren des Kastenbohrers (10) von dem Bodenmaterial aus der Druckquelle (30) ein Druckmedium in den Aufnahmeraum (14) eingeleitet wird.

12. Verfahren nach Anspruch 11,
dadurch**gekennzeichnet**, dass
- der Kastenbohrer (10) drehend in den Boden unter Abtragen von Bodenmaterial eingebracht wird,
- das abgetragene Bodenmaterial (4) in dem Aufnahmeraum (14) des Kastenbohrers (10) aufgenommen wird,
- beim Abbohren ein Druckbehälter (32) als Druckquelle (30) mit komprimierter Luft als Druckmedium aus dem Aufnahmeraum (14) gefüllt wird,
- beim Ziehen des Kastenbohrers (10) der Druckbehälter (32) mit aufgenommener komprimierter Luft geschlossen wird und
- an einer Entleerposition der Kastenbohrer (10) von dem Bodenmaterial entleert wird, wobei der Druckbehälter (32) geöffnet wird und komprimierte Luft zurück in den Aufnahmeraum (14) zur Unterstützung des Entleerens von dem abgetragenen Bodenmaterial (4) eingeleitet wird.

13. Verfahren nach Anspruch 11 oder 12,
dadurch**gekennzeichnet**,
dass die Bohrung durch Wiederholen eines Bohrschrittes mit Einbringen des Kastenbohrers (10) und Ziehen des Kastenbohrers (10) erstellt wird.

14. Verfahren nach Anspruch 12 oder 13,
dadurch**gekennzeichnet**,
dass zum Aufbau eines Druckes der komprimierten Luft eine Durchtrittsöffnung (40) an der Decke (18) des Gehäuses (12) geschlossen ist und
dass zu einem weiteren bestimmten Zeitpunkt die Durchtrittsöffnung (40) zum Durchlass von Fluid aus dem Aufnahmeraum (14) geöffnet wird.

15. Verfahren nach Anspruch 14,
dadurch**gekennzeichnet**,
dass durch die Steuerung ein Stellventil (42) an der Durchtrittsöffnung (40) derart gesteuert wird, dass zum Zeitpunkt des Entleerens der Aufnahmeraum (14) mit abgetragenem Bodenmaterial und Fluid gefüllt ist, wobei eine Flüssigkeitsschicht zwischen der Decke (18) und dem abgetragenen Bodenmaterial gebildet ist.

## Claims

1. Drilling bucket for creating a drilled hole in the ground, comprising
- a drum-shaped housing (12) which comprises an inner receiving space (14) for receiving removed soil material (4), at least one receiving opening (16) on an underside, and a substantially closed lid (18) on the upper side of the housing (12), and
- a removal device (20), which is arranged in the region of the underside of the housing (12) and is configured for removing soil material,
**characterised in that**
- a pressure source (30) is arranged on an upper region of the housing (12), which pressure source is in line connection with the receiving space (14) of the housing (12) via a valve device (36), and
- the valve device (36) is controllable in such a way that the valve device (36) is opened for emptying the receiving space (14) of soil material received during drilling, wherein a pressure medium flows out of the pressure source (30) into the receiving space (14).

2. Drilling bucket according to claim 1,
**characterised in that**
the valve device (36) is controllable in such a way that, during drilling out, compressed air that forms is received from the receiving space (14) as pressure medium in a pressure container (32) as a pressure source (30), during drawing of the drilling bucket (10) out of the ground the valve device (36) is closed for enclosing compressed air in the pressure container (32) and for emptying the receiving space (14) of soil material received during drilling the valve device (36) is opened, wherein compressed air flows back into the receiving space (14).

3. Drilling bucket according to claim 1 or 2,
**characterised in that**
a hinged base (22) is foldably mounted on the underside of the housing (12), which base is adjustable between a closure position for closing the housing (12) downwards and an open position for emptying the receiving space (14).

4. Drilling bucket according to claim 3,
**characterised in that**
the at least one receiving opening 16 is formed on the hinged base (22), and a rotary plate (26) is rotatably mounted on the hinged base (22) for opening and closing the at least one receiving opening (16).

5. Drilling bucket according to claim 4,
**characterised in that**
the removal device (20) is arranged on the hinged base (22) and/or the rotary plate (26).

6. Drilling bucket according to any one of claims 1 to 5,
**characterised in that**
in addition, a closable passage-opening (40) is provided on the lid (18) of the housing (12), via which opening drilling fluid (6) can emerge out of the receiving space (14) of the housing (12) outwards.

7. Drilling bucket according to claim 6,
**characterised in that**
the passage-opening (40) is closable by means of a control valve (42) which is actuatable by a controller.

8. Drilling bucket according to any one of claims 1 to 7,
**characterised in that**
an expansion element is arranged in an upper region of the receiving space (14), which expansion element is movable further into the receiving space (14), by the pressure medium, for emptying.

9. Drill comprising a carrier device having a rotary drive, by which a drilling bucket can be rotatably driven for creating a drilled hole in the ground,
**characterised in that**
a drilling bucket (10) according to any one of claims 1 to 8 is provided.

10. Drill according to claim 9,
**characterised in that**
a controller for controlling the drilling bucket (10) is arranged on the carrier device.

11. Method for creating a drilled hole in the ground using a drilling bucket (10) according to any one of claims 1 to 8,
wherein, for emptying the drilling bucket (10) of the soil material, a pressure medium is introduced from the pressure source (30) into the receiving space (14).

12. Method according to claim 11,
**characterised in that**
- the drilling bucket (10) is introduced in a rotating manner into the ground, with removal of soil material,
- the removed soil material (4) is received in the receiving space (14) of the drilling bucket (10),
- during drilling out, a pressure container (32), as the pressure source (30), is filled with compressed air, as the pressure medium, from the receiving space (14),
- during drawing of the drilling bucket (10), the pressure container (32) with received compressed air is closed, and
- the drilling bucket (10) is emptied of the soil material at an emptying position, wherein the pressure container (32) is opened and compressed air is introduced back into the receiving space (14) for supporting the emptying of the removed soil material (4).

13. Method according to claim 11 or 12,
**characterised in that**
the drilled hole is created by repeating a drilling step with introducing of the drilling bucket (10) and drawing of the drilling bucket (10).

14. Method according to claim 12 or 13,
**characterised in that**
for building up a pressure of the compressed air a passage-opening (40) on the lid (18) of the housing (12) is closed, and
at a further determined timepoint the through-opening (40) is opened for the passage of fluid out of the receiving space (14).

15. Method according to claim 14,
**characterised in that**
a control valve (42) on the passage-opening (40) is controlled by the controller in such a way that at the timepoint of the emptying the receiving space (14) is filled with removed soil material and fluid, wherein a liquid layer is formed between the lid (18) and the removed soil material.

## Revendications

1. Outil de forage à caisson pour réaliser un trou de forage dans le sol, avec
- un boîtier en forme de tambour (12) qui présente un espace de réception intérieur (14) pour recevoir du matériau de sol enlevé (4), au moins une ouverture de réception (16) sur un côté inférieur et un plafond (18) essentiellement fermé sur le côté supérieur du boîtier (12), et
- un appareil d'enlèvement (20) qui est agencé dans la zone du côté inférieur du boîtier (12) et est réalisé pour enlever du matériau de sol,
**caractérisé en ce qu'**
- une source de pression (30) est agencée au niveau d'une zone supérieure du boîtier (12), laquelle source est en liaison de conduite avec l'espace de réception (14) du boîtier (12) par l'intermédiaire d'un appareil à soupape (36), et
- **en ce que** l'appareil à soupape (36) peut être commandé de telle sorte que, pour vider l'espace de réception (14) du matériau de sol reçu lors du forage, l'appareil à soupape (36) est ouvert, un fluide sous pression s'écoulant alors de la source de pression (30) dans l'espace de réception (14).

2. Outil de forage à caisson selon la revendication 1,
**caractérisé en ce que**
l'appareil à soupape (36) peut être commandé de telle sorte que l'air comprimé se formant lors du forage est reçu à partir de l'espace de réception (14) en tant que fluide sous pression dans un récipient sous pression (32) en tant que source de pression (30) ; lors du retrait de l'outil de forage à caisson (10) du sol, l'appareil à soupape (36) est fermé pour enfermer l'air comprimé dans le récipient sous pression (32) et, pour vider l'espace de réception (14) du matériau de sol enlevé lors du forage, l'appareil à soupape (36) est ouvert, l'air comprimé retournant alors dans l'espace de réception (14).

3. Outil de forage à caisson selon la revendication 1 ou 2,
**caractérisé en ce qu'**
un fond rabattable (22) est monté de manière rabattable sur le côté inférieur du boîtier (12), lequel fond est réglable entre une position de fermeture pour fermer le boîtier (12) vers le bas et une position d'ouverture pour vider l'espace de réception (14).

4. Outil de forage à caisson selon la revendication 3,
**caractérisé en ce que**
l'au moins une ouverture de réception 16 est réalisée sur le fond rabattable (22) et **en ce qu'**une plaque rotative (26) est montée de manière rotative sur le fond rabattable (22) pour ouvrir et fermer l'au moins une ouverture de réception (16).

5. Outil de forage à caisson selon la revendication 4,
**caractérisé en ce que**
l'appareil d'enlèvement (20) est agencé sur le fond rabattable (22) et/ou la plaque rotative (26).

6. Outil de forage à caisson selon l'une quelconque des revendications 1 à 5,
**caractérisé en ce qu'**
une ouverture de passage (40) pouvant être fermée est en outre prévue sur le plafond (18) du boîtier (12), par l'intermédiaire de laquelle du liquide de forage (6) peut sortir vers l'extérieur depuis l'espace de réception (14) du boîtier (12).

7. Outil de forage à caisson selon la revendication 6,
**caractérisé en ce que**
l'ouverture de passage (40) peut être fermée au moyen d'une soupape de régulation (42) qui peut être actionnée par une commande.

8. Outil de forage à caisson selon l'une quelconque des revendications 1 à 7,
**caractérisé en ce qu'**
un élément d'expansion est agencé dans une zone supérieure de l'espace de réception (14), lequel élément peut être déplacé plus loin dans l'espace de réception (14) par le fluide sous pression pour le vidage.

9. Appareil de forage avec un dispositif de support avec un entraînement rotatif, par lequel un outil de forage à caisson peut être entraîné en rotation pour réaliser un trou de forage dans le sol,
**caractérisé en ce qu'**
un outil de forage à caisson (10) selon l'une quelconque des revendications 1 à 8 est prévu.

10. Appareil de forage selon la revendication 9,
**caractérisé en ce qu'**
une commande pour commander l'outil de forage à caisson (10) est agencée sur le dispositif de support.

11. Procédé pour réaliser un trou de forage dans le sol avec un outil de forage à caisson (10) selon l'une quelconque des revendications 1 à 8,
pour vider l'outil de forage à caisson (10) du matériau de sol, un fluide sous pression provenant de la source de pression (30) étant introduit dans l'espace de réception (14).

12. Procédé selon la revendication 11,
**caractérisé en ce que**
- l'outil de forage à caisson (10) est introduit en rotation dans le sol en enlevant du matériau de sol,
- le matériau de sol enlevé (4) est reçu dans l'espace de réception (14) de l'outil de forage à caisson (10),
- lors du forage, un récipient sous pression (32) en tant que source de pression (30) est rempli avec de l'air comprimé en tant que fluide sous pression à partir de l'espace de réception (14),
- lors du retrait de l'outil de forage à caisson (10), le récipient sous pression (32) avec l'air comprimé reçu est fermé et
- dans une position de vidage, l'outil de forage à caisson (10) est vidé du matériau de sol, le récipient sous pression (32) étant ouvert et l'air comprimé étant réintroduit dans l'espace de réception (14) pour faciliter le vidage du matériau de sol (4) enlevé.

13. Procédé selon la revendication 11 ou 12,
**caractérisé en ce que**
le forage est réalisé par répétition d'une étape de forage avec introduction de l'outil de forage à caisson (10) et retrait de l'outil de forage à caisson (10).

14. Procédé selon la revendication 12 ou 13,
**caractérisé en ce que**
pour établir une pression de l'air comprimé, une ouverture de passage (40) au niveau du plafond (18) du boîtier (12) est fermée et
**en ce qu'**à un autre moment déterminé, l'ouverture de passage (40) est ouverte pour laisser passer le fluide provenant de l'espace de réception (14).

15. Procédé selon la revendication 14,
**caractérisé en ce que**
la commande commande une soupape de régulation (42) au niveau de l'ouverture de passage (40) de telle sorte qu'au moment du vidage, l'espace de réception (14) est rempli de matériau de sol enlevé et de fluide, une couche de liquide étant formée entre le plafond (18) et le matériau de sol enlevé.
